# EUROPÄISCHE PATENTSCHRIFT

(11) **EP 0 791 118 B1**
(45) Veröffentlichungstag und Bekanntmachung des Hinweises auf die Patenterteilung: **09.06.1999**
(21) Anmeldenummer: 95936433.2
(22) Anmeldetag: 08.11.1995
(51) Int. Cl.: E04F 21/08, E04G 21/20, E04B 2/84

(54) **VORRICHTUNG ZUM BESCHICHTEN VON FLÄCHEN AN GEBÄUDEN MITTELS AUSHÄRTBARER DICKSTOFFE**
DEVICE FOR COATING BUILDING SURFACES WITH CURABLE VISCOUS MATERIALS
APPAREILLAGE POUR L'APPLICATION D'UN REVETEMENT SUR DES SURFACES DE BATIMENTS AU MOYEN DE PRODUITS LIQUIDES EPAIS DURCISSABLES

(30) Priorität: 11.11.1994 DE 4440111
(43) Veröffentlichungstag der Anmeldung: 27.08.1997
(73) Patentinhaber: Roesner, Peter, 01558 Grossenhain (DE); Stegner, Joachim, 01558 Grossenhain (DE)
(72) Erfinder: STEGNER, Joachim, D-01558 Grossenhain (DE); STEGNER, Anke, D-01558 Grossenhain (DE)
(74) Vertreter: Hempel, Hartmut, Dipl.-Phys.
(86) Internationale Anmeldenummer: DE9501563
(87) Internationale Veröffentlichungsnummer: WO9615339

(56) Entgegenhaltungen:
- EP-A- 0 023 374
- WO-A-93/24715
- DE-A- 3 108 979
- DE-C- 818 846
- DE-C- 933 834
- FR-A- 2 079 767
- US-A- 1 829 479
- US-A- 3 146 509
- US-A- 3 319 283
- US-A- 3 451 757

## Beschreibung

Die Erfindung bezieht sich auf eine Vorrichtung zum Beschichten von Flächen an Gebäuden mittels aushärtbarer Dickstoffe, bestehend aus einem Anschlußstutzen für eine Dickstoffzuführung, aus einer Düsenanordnung zum Auftragen eines Dickstoffes, aus einem Streichschenkel für das Ausgleichen der Oberfläche der aufgetragenen Schicht.
Die Erfindung bezieht sich auch auf Verfahren zur Herstellung bestimmter Gegenstände und von Elementen für Gebäude und dergleichen unter Einsatz der erfindungsgemäßen Vorrichtung.
Vorrichtungen der eingangs genannten Art sind unter anderem durch die DE-PS 26 42 783 bekannt geworden.
Am vorderen Ende eines Zementförderschlauches ist eine flache Putzauftragsdüse angeordnet, mit der man auf einer Fläche einen Mörtelstrom schichtförmig auftragen kann. Die Austrittsöffnung der Düse ist rechtwinklig zur Düsenlängsachse ausgerichtet.
Diese so ausgestaltete Flachdüse ist für das Verputzen von Wänden nicht geeignet. Die von Hand frei im Raum vor der Wand geführte Düse wird durch den, bei unterschiedlichen Auftragsgeschwindigkeiten und unter unterschiedlichem Druck, austretenden Mörtelstrom in unterschiedliche Abstände, von der zu beschichtenden Wand gedrückt. Der Mörtelauftrag ist ungleichmäßig. Lufteinschlüsse können nicht mit Sicherheit vermieden werden. Der Aufwand zum nachträglichen Ausgleichen der Schichtdicke mit Hilfe eines Streichbrettes ist erheblich.
Im Bereich der Lufteinschlüsse fällt der noch pastöse Mörtel von der Fläche. Umfangreiche, manuelle Nacharbeiten sind notwendig.

Durch die EP-Patentanmeldung 215 243 ist eine Vorrichtung zum Auftragen einer abbindefähigen Schicht vorgeschlagen worden. Zur Vermeidung des Rückpralls des auf die Wandung gespritzten Dickstoff-Luft-Gemisches wird die Düse etwa in einem Winkel von 30 - 45° zur Wand gerichtet und baut die Schicht in geneigten Lagen nacheinander auf.
Das Rückprallen der Mörtelteilchen wird durch die stets vorhandene, plastische Dickstoffschicht eingeschränkt. Das Ausweichen der aufgetragenen Dickstoffelemente zur Oberfläche der Dickstoffschicht wird durch eine schalungsähnliche, nachführbare Stützfläche verhindert. Über diese Stützfläche läuft, über Führungsrollen geführt, entgegen der Auftragsrichtung ein endloses Band. Dieses Band sorgt in Verbindung mit der Stützfläche dafür, daß die Oberfläche der aufgetragenen Schicht ausgeglichen und in gewissem Sinne verfestigt wird.
Das endlose Band wird der Spritzdüse im definierten Abstand nachgeführt. Eine derartige Vorrichtung ist sicher mit Vorteilen anwendbar, wenn Schichten großer Dicke auf sehr unregelmäßige Oberflächen aufgebracht werden sollen. Für das Beschichten von, in der Regel, ebenen Gebäudeflächen mit relativ dünnen Schichten ist eine derartige Vorrichtung nicht anwendbar.
Der Dickstoff kann bei dünnen Schichten nicht so gezielt aufgetragen werden, daß die an der Wand befindlichen Dickstoffschichten die nachfolgenden Dickstoffspritzer im notwendigen Maße dämpfen könnte. Der streuende Mörtelstrahl trifft auch die unbeschichtete harte Wand. Der dort auftreffende Mörtel spritzt unkontrolliert zurück in den Raum. Nur ein geringer Teil wird vom Förderband zur Schicht zurückgeführt.
Der Einsatz dieser Vorrichtung konnte sich daher zwar für das Auskleiden von Tunneln, nicht aber für das Verputzen von Gebäudeflächen durchsetzen

Durch die EP-Patentanmeldung 0607995 wurde eine Vorrichtung zum Verputzen von Gebäudeflächen vorgeschlagen. An einer, vor der zu beschichtenden Wand montierten Führungseinrichtung wird ein Arbeitsschlitten geführt, der bahnenweise von unten nach oben Mörtelschichten auftragen und grob egalisieren soll.

An diesem Arbeitsschlitten ist eine mit Druckluft beaufschlagbare Mörtelspritzdüse angeordnet, die bei gleichzeitiger, langsamer Hubbewegung des Arbeitsschlittens eine hin- und hergehende Bewegung ausführt. Auf diese Weise wird zickzackförmig Mörtel auf die Gebäudefläche aufgetragen. Unterhalb der Arbeitsebene der Spritzdüse ist ein Streichschenkel angeordnet, der bei der Aufwärtsbewegung des Arbeitsschlittens die aufgetragene Mörtelschicht egalisiert.
Diese Vorrichtung ist dem Grunde nach sicher geeignet, auf großen ebenen Flächen, die nur eine begrenzte Zahl von Unterbrechungen hat, eine Mörtelschicht aufzutragen. Nachteilig ist jedoch, daß die mit hoher Geschwindigkeit auf die in der Regel starre Oberfläche der Wand geschleuderten Partikel in großer Zahl zurückspringen und sich auf dem Fußboden unter der Wand sammeln. Diese Partikel sind in der Regel Abfall.
Sie machen eine wiederholte, aufwendige Säuberung des Bodens notwendig und erfordern ein ebenfalls aufwendiges Nacharbeiten, insbesondere im unteren Bereich der Wand. Die zurückspringenden Mörtelelemente verschmutzen außerdem die Führung für den Arbeitsschlitten und den Arbeitsschlitten selbst. Ein permanentes Reinigen dieser Führung ist damit unabdingbar.
Das Verputzen von Flächen mit dieser Vorrichtung ist vor allem dann praktisch nicht realisierbar, wenn die Flächen viele Unterbrechungen, Fenster, Türen, Simse, Rohre u. dgl. aufweisen. Der Aufbau der Führungsvorrichtungen erfordert dann soviel Zeit, daß das Auftragen der Mörtelschicht mit einer herkömmlichen, von Hand manipulierbaren Düse und einem Reibebrett für das Egalisieren der aufgetragenen Schicht erheblich rationeller ist.
Der Arbeitsschlitten kann nicht so ausgeführt werden, daß er von Hand an der beschichteten Wand geführt werden kann. Der Rückstoß der hin- und herzuführenden Düse und die bei der Führung der Düse zu bewegenden Massen machen es unmöglich, einen derartigen Arbeitsschlitten von Hand zu führen.
Zusätzlich ist es für den die Düsenanordnung führenden Arbeiter unzumutbar sich im -Bereich der zurückspringenden Dickstoffpartikel aufzuhalten. Der Dickstoff setzt sich schichtförmig auf der Kleidung und der Haut des Arbeiters fest und härtet aus. Nach kurzer Zeit wäre die Arbeitsfähigkeit nicht mehr gewährleistet.
Durch die Druckschrift US 18 29 479 wird eine Vorrichtung zum Auftragen von Dickstoff auf eine Gebäudefläche gezeigt, wo die Austrittsöffnung der Düse von einer Platte, die eine Ebene bildet, umrahmt wird.
Die Mörtelschicht wird in der Ebene der Platte ausgestrichen. Ein Streichschenkel ist nicht extra angeordnet.
Aus diesem Grund ist die Funktionsfähigkeit nicht gegeben, da die aufzutragende Schicht unkontrolliert allseits der Ebene der Platte austreten kann.
Der Transport des Mörtels vom Speicher über den Schlauch zur Düsenöffnung mittels der hier gezeigten Förderschnecke ist praktisch nicht realisierbar, da kein ordnungsgemäßer Pumpdruck aufgebaut werden kann.
Durch die Druckschrift DE-PS 969 391 wird ein Verputzgerät gezeigt, das die Putzwanne mittels eines Spritzwalzenpaares, das sich in einem Gehäuse befindet, an die zu beschichtende Fläche schleudert.
"Das Gehäuse, welches die Walzen trägt, erweitert sich zur Wand hin und hat obere und untere Außenränder, die Abstreiflippen bilden, welche gleichzeitig als Glätter ausgebildet sind."
Da alle vier Gehäuseseiten gleichzeitig eine Ebene nach der Arbeitsrichtung bilden, ist dieses System nicht geeignet eine Putzschicht ordnungsgemäß aufzutragen, weil die Masse, da sie nicht durch Seitenwände zur Gebäudefläche begrenzt wird, allseits, auch entgegen der aufzutragenden Schicht, austreten kann.

Mit der Druckschrift DE 26 42 783 A1 wird eine Auftragsvorrichtung für streichfähigen Verputz vorgestellt, wo die Austrittsöffnung des "Auftragsmundstückes" allseits unter einem bestimmten Winkel eine Ebene bildet, deren spitzer Winkel zur Gebäudefläche geneigt ist und die aufzutragende Schicht tangiert.
Auch dieses System ist für das ordnungsgemäße Auftragen einer Putzschicht nicht geeignet, da auch hier infolge des ebenflächigen Öffnungsaustrittes die Masse allseits unkontrolliert austreten kann.
Nach Druckschrift US-A-33 19 283 wird eine Vorrichtung beschrieben, mit welcher es möglich ist, Mörtel auf eine Wand vertikal, von unten nach oben, aufzutragen. Die Mörtelzuführung erfolgt über ein Mittelgehäuse, das schwenkbar auf einer Platte befestigt ist.
Diese Platte wird seitlich durch zwei konisch ausgebildete Seitenwände (bezeichnet als "Läufer") und nach unten durch einen drehbar einstellbaren Streichschenkel (bezeichnet als "Blatt-Abschnitt") eingegrenzt.
Diese konische Gestaltung soll vermutlich, vergleichbar einer üblichen Keilwirkung, den Mörtel besser an die Wandfläche pressen.
Die Platte (bezeichnet als "rechteckiges Blech") überragt gemeinsam mit dem schwenkbaren Streichschenkel die Seitenwände, daß der an dem Seitenwandende herausquellende Mörtel auf der Wand verstrichen werden kann.
Der Mörtel gelangt über die Rohrzuführung in das schwenkbare auf der Platte befestigte Mittelgehäuse. Über den kreisrunden unteren Abschnitt dieses Mittelgehäuses gelangt der Mörtel in den Bearbeitungsraum und wird am unteren Ende vom Streichschenkel an der Wand verstrichen.
Der Nachteil dieser Lösung besteht darin, daß eine Wand grundsätzlich nicht bis in den Bereich des Deckenabschnittes verputzt werden kann, da von der vorderen Plattenkante bis zum Ende des Streichschenkels ein Mehrfaches des Durchmessers der Mörtelzuführung benötigt wird.
Wegen dieser Gestaltung ist das Eigengewicht im betriebsbereiten Zustand so erheblich, daß ein Arbeiten über einen längeren Zeitraum vermutlich nicht durchgeführt werden kann. Beim Abheben von der Wand nach dem Erreichen des Auftragsendes fällt zwangsläufig Mörtel von der Platte/Streichschenkel, zumal die Anhäufung konisch nach oben verläuft.
Die Arbeitsbreite ist wegen der konstruktiven Gestaltung begrenzt.
Die weiteren Nachteile sind:
- Arbeitsrichtung horizontal ist nicht möglich.
- Arbeiten über Kopf(Deckenputz) ist nicht möglich.
- Vertikale Arbeitsrichtung von oben nach unten ist nicht möglich.
- Profilierte Ausführungen sind nicht möglich.
- Kratzputze, sowie PUR-Schaumkugeln größeren Durchmessers sind mit dieser Vorrichtung nicht exakt zu bearbeiten
Diese Vorrichtung ist auf Grund der konstruktiven Gestaltung nur in einer Arbeitsrichtung bedingt einsetzbar, da das entscheidende Mittel, mit welchem alle beliebigen Bewegungsabläufe realisiert werden können, fehlt.
In der Praxis ist diese Putzvorrichtung praktisch nicht einsetzbar, da hier gegenüber der z.Z. angewendeten Spritztechnologie entscheidende Nachteile auftreten.

In der Druckschrift US 34 51 757 wird eine Lösung zum Auftragen halbflüssiger Materialien auf ebene Flächen vorgestellt. Es ist ersichtlich, daß es sich bei der erfinderischen Lösung um ein Gerät handelt, welches hinsichtlich seiner Funktionsweise nur zur Auftragung dünnflüssiger Materialien geeignet ist, bsw. Wandfarbe bzw. Stoffe in dieser Konsistenz. Das geht aus der Wirkung und der speziellen Ausführung der verwendeten Elemente, speziell des oberen und unteren Blattes, sowie aus der Aufgabe der Erfindung hervor. Das untere Blatt enthält Fließrillen zur gleichmäßigen Verteilung des Materials und ist gleichzeitig abgeschrägt, um als "Deckleiste" dichtend an der Oberfläche anzuliegen. Das obere Blatt dient zum definierten Abstreichen und damit zur Einstellung der aufgetragenen Schichtdicke. Ein für die Funktion eines Streichschenkels notwendiges flaches Aufliegen auf der aufgetragenen Schicht liegt nicht vor.
Diese Lösung eignet sich sicherlich gut zum Auftragen entsprechend dünnflüssiger Materialien, aber eben nur für diese. Die Möglichkeit der Auftragung von Dickstoffen der Konsistenz von Mörtel ist durch diese Lösung nicht gegeben. Hinreichend dünnflüssige Materialien vorausgesetzt, ist das erfinderische Gerät nur in der Richtung von oben nach unten einsatzfähig, weil das obere Blatt anderenfalls gegen den Schweredruck des dünnflüssigen Materials nicht hinreichend dichtend wirkt, da es nicht hinreichend stark an die Oberfläche angedrückt wird.

Es ist das Ziel der Erfindung, die angeführten Nachteile des Standes der Technik zu vermeiden.
Aufgabe der Erfindung ist es, eine auch von Hand führbare Auftragsvorrichtung zu schaffen, die es gewährleistet, daß der Mörtel oder andere Dickstoffe auch in relativ dünnen Schichten rückprallfrei bei Vermeidung von Lufteinschlüssen, auf vorzugsweise ebene Gebäudeflächen beliebiger räumlicher Lage, aufgetragen werden kann. Die Vorrichtung sollte mit einer kontinuierlich fördernden Mörtelpumpe verbunden werden können, die mit einem Speicher an der zu verputzenden Wand entlang geführt werden kann. Erfindungsgemäß wird diese Aufgabe durch die im Anspruch 1 dargestellten Elemente prinzipiell gelöst. Durch das definierte Ausbreiten der Dickstoffschicht und das tangential fließende Auftragen derselben auf die Gebäudefläche, bei gleichzeitigem Ausgleichen der Schichtdicke durch den Streichschenkel, wird mit Sicherheit das Rückprallen des Mörtels von der Wand vermieden. Die Praxis hat auch gezeigt, daß durch diese Verfahrensweise Lufteinschlüsse zwischen der Fläche des Gebäudes und dem aufgetragenen Dickstoff zuverlässig vermieden werden.
Das Haftvermögen der Schicht an der Gebäudefläche unterscheidet sich in keiner Weise von einer aufgespritzten Schicht. Die Flachdüse ist an der Wand einfach zu handhaben und zu führen. Es ist nur das Eigengewicht der Flachdüse und des Schlauches zuzüglich des darin befindlichen Dickstoffes zu manipulieren.
Die Führung der Vorrichtung erfolgt über die ausgesprochen schmalen Seitenwände unmittelbar an der Gebäudefläche. Es sind keine zusätzlichen Führungskonstruktionen zwingend vorgeschrieben.
Es ist möglich, Dickstoffschichten in genau definierter Breite aufzutragen und mehrere Dickstoffschichten an der Wand unmittelbar nebeneinander nahezu gassenfrei aufzutragen.
Verlängert man die Seitenwände bis an das Ende der Streichschenkel, kann man eine gleichmäßig dicke Schicht bei präziser Führung der Flachdüse an der Wand gewährleisten.
Mit der Gestaltung der Flachdüse unterstützt man eine gleichmäßige Verteilung des Mörtels bzw. des Dickstoffes über die gesamte Breite der Austrittsöffnung der Flachdüse.
Mit Hilfe der im Anspruch 3 definierten Verschlußglieder, die in dem Eingangsbereich der Einzelflachdüsen positioniert und in unterschiedliche Positionen eingestellt werden können, gewährleistet man eine gewisse Einstellbarkeit der Breite der aufgetragenen Dickstoffschicht.
Die Dickstoffzuführung nach Anspruch 4 gewährleistet einen nahezu kontinuierlichen Dickstofftransport zur Auftragsvorrichtung. Die Flügelzellenpumpe samt Speicher für den Dickstoff läßt sich problemlos an der Fläche der zu beschichtenden Wand, der Decke oder des Fußbodens mitführen. Der zwischen Flügelzellenpumpe und Auftragsvorrichtung vorhandene Schlauch kann bei minimaler Länge verlustarm gereinigt werden und belastet die Person, die die Düse führt, nur unwesentlich.
Mit der für die Handhabung der Flachdüse sinnvollen Anordnung von Griffflächen, nach Anspruch 5 und der Positionierung eines Drucktasters für die Schaltung und Drehzahlstellung des Motors der Flügelzellenpumpe kann man die Auftragsvorrichtung ohne Hilfskraft an der zu verputzenden Wand beliebig manipulieren und auch kleinere Teilflächen unterschiedlicher Lage mit ausreichender Qualität beschichten.
Unterschiedliche Schichtdicken kann man durch die Einstellbarkeit des Streichschenkels nach Anspruch 6 realisieren.
Unregelmäßige Oberflächen, z. B. Stuckprofile, lassen sich sehr vorteilhaft durch die Gestaltung des Streichschenkels nach Anspruch 7 herstellen. Es ist jedoch zweckmäßig, daß man für jede Art eines Profils eine gesonderte Düse vorsieht, deren Innenraum nur die unbedingt notwendigen Abmessungen für die Dickstoffzuführung besitzt. Der Aufwand für das Nacharbeiten der Profile kann so auf ein Minimum reduziert werden. Insbesondere bei Profilen geringer Abmessungen ist es sinnvoll, die in Anspruch 8 definierten Druckentlastungsöffnungen vorzusehen.
Mit der in den Ansprüchen 1 bis 8 definierten Vorrichtung lassen sich Arbeitsverfahren zur Herstellung bestimmter Gebäudeteile und Flächen in besonders vorteilhafter Weise gestalten oder verändern.
Mit Anspruch 9 wird ein Verfahren definiert, das insbesondere für den Schutz von mit Polyurethanschaum belegten Gebäudeaußenwänden geeignet ist. Durch das fließende Auftragen der aushärtbaren Dickschicht kann das Aufkleben des Gewebes in einem besonderen Arbeitsgang vermieden werden. Der Dickstoff wird durch die kleinen Öffnungen im Gewebe auch auf die Rückseite desselben gepreßt. Dort bewirkt dieser die stabile Verbindung des Gewebes mit der Wand.
Auch bei der Herstellung von sogenannten Rabitzwänden - Anspruch 10 - ist die Vorrichtung mit besonderen Vorteilen einsetzbar. Dadurch, daß der Dickstoffstrom fließend auf das Gewebe oder Gitter aufgetragen wird, wird das Zurückprallen oder Durchschleudern von Dickstoffteilchen vermieden. Mittel zum Abschirmen von Dickstoffspritzern sind nicht mehr erforderlich.
Das Arbeitsverfahren nach Anspruch 11 ermöglicht die Herstellung relativ dünnwandiger, reliefartig gestalteter Wandabschnitte, die nach dem Aushärtevorgang auf andere tragende Gebäudeteile gestaltend aufgesetzt und befestigt werden können.

Besondere Vorteile erreicht man mit der erfindungsgemäßen Vorrichtung auch beim Aufbringen wärmedämmender Schichten auf die Wände von Gebäuden (Anspruch 12).
Durch das fließende Auftragen solcher Schichten werden die, die Lufteinschlüsse sichernden Teilchen, z. B. PUR-Schaumkugeln, nicht zerstört oder verformt. Das Auftragen dieser Schichten kann mit hoher Produktivität erfolgen. Einsparungen sind auch beim Transport der Ausgangsstoffe zur Baustelle recht erheblich.
Das zusätzliche Auftragen einer dünnen Mörtelschicht - nach Anspruch 13 - schützt einerseits die Wärmedämmschicht vor mechanischen Einflüssen und vor Witterungseinflüssen; andererseits vermeidet man den nicht unproblematischen Ausgleichsvorgang für eine Schicht, die PUR-Schaumkugeln enthält.
Die Erfindung soll nachstehend an Ausführungsbeispielen näher erläutert werden. In den dazugehörigen Zeichnungen zeigen
Figur 1
   eine Draufsicht auf die Auftragsvorrichtung, im oberen Abschnitt teilweise geschnitten,
Figur 2
   eine vergrößerte Darstellung der Auftragszone der Auftragsvorrichtung im Schnitt,
Figur 3
   eine schematische Gesamtdarstellung der Auftragsvorrichtung mit Dickstoffzuführung, Flügelzellenpumpe und Dickstoffspeicher,
Figur 4
   eine Seitenansicht der Auftragsvorrichtung für das Auftragen ebener Dickstoffschichten,
Figur 5
   einen in Arbeitsrichtung geführten Schnitt durch eine Auftragsvorrichtung mit profiliertem Streichschenkel,
Figur 6
   eine Ansicht der Vorrichtung nach Figur 5 von links,
Figur 7
   eine prinzipielle Darstellung der Arbeitsweise zur Herstellung einer Putzschicht mit eingefügtem Verstärkungsgewebe,
Figur 8
   eine schematische Darstellung des Arbeitsverfahrens zur Herstellung einer Rabitzwand und
Figur 9
   eine Darstellung des Auftrages einer Mischung aus Polyurethankugeln, die mit einem dickflüssigen Bindemittel gemischt sind.
Die Auftragsvorrichtung entsprechend dem ersten Ausführungsbeispiel ist als Flachdüse 2 ausgebildet.
Die Flachdüse 2 ist über ihren Anschlußstutzen 29 mit dem Schlauch 53 verbunden. Die Flachdüse 2 besitzt ein Verteilersystem 41, 42 mit Einzelflachdüsen 21, 22, 23, 24. Die Austrittsöffnungen der Einzelflachdüsen 21, 22, 23, 24 münden in die Austrittsöffnung 20 der Flachdüse 2. Die Austrittsöffnung 20 der Flachdüse 2 ist zur Gebäudefläche 1 und entgegengesetzt zur Auftragsrichtung A, hier nach unten hin, in der Ebene der aufgetragenen Schicht 61 offen.
An die Austrittsöffnung 20 schließt sich in der Ebene der Oberfläche der aufgetragenen Schicht 61 der Streichschenkel 3 an, der mittels Befestigungswinkel 31 und Stellschrauben 32 an der Unterseite der Flachdüsenwand 2 einstellbar befestigt ist.
Im Bereich der Deckwand 26 der Flachdüse 2 ist mit Hilfe einer Befestigungsleiste 262 eine Deckleiste aus elastischem Werkstoff austauschbar angeordnet. Diese Deckleiste 261 ist leicht nach unten geneigt und schirmt die Austrittsöffnung 20 nach oben hin ab. Durch die elastische Ausbildung der Deckleiste kann auch bei unregelmäßigem Untergrund eine nahezu gleichmäßige Schichtdicke 61 gewährleistet werden.
Im Eingangsbereich jeder Einzelflachdüse ist je ein Verschlußglied 27 oder 28 vorgesehen. Dieses Verschlußglied 27, 28 ist um einen Zapfen 271, 281 schwenkbar und kann über den Verschlußhebel 272 oder 282 in vier verschiedene Positionen verstellt werden.
In der in Figur 1 mit durchgehender Linie bezeichneten Position sind jeweils beide Einzelflachdüsen 21 und 22 bzw. 23 und 24 geöffnet und voll in Funktion. Anhand des Verschlußgliedes 27 sind zwei weitere Positionen dargestellt. In der gestrichelt gezeichneten Position 27' ist die Einzelflachdüse 21 geschlossen. Der Dickstoffstrom gelangt nur über die Einzelflachdüse 22 zur Austrittsöffnung. In der Position 27" (Strich-Punkt-Linie) sind beide Einzelflachdüsen dieses Stranges geschlossen. Der Mörtelstrom gelangt nur über die Einzelflachdüsen 23 und 24 zur Austrittsöffnung 20.
In einer weiteren Position, die nicht dargestellt ist, wird die Einzelflachdüse 22 verschlossen. Diese Stellung wird dann gewählt, wenn man in einem schmalen Bereich der Fläche keinen oder weniger Mörtel auftragen möchte.
Die Flachdüse 2 wird vorzugsweise durch die gegebenenfalls griffgünstig ausgebildete Rückwand der Flachdüse 2 und der Verteilerabschnitte 41 und 42 von Hand geführt. Dabei ist im linken Abschnitt ein Taster 522 vorgesehen, der das Ein- und Ausschalten sowie das Stellen der Drehzahl des Motors 520 der Flügelzellenpumpe 52 ermöglicht.
In Figur 2 ist in einer vergrößerten Darstellung der Dickstoffluß durch die Flachdüse 2 aufgezeigt.
Der Dickstoff 6 gelangt demzufolge durch die Austrittsöffnung 20 in einem schmalen, homogenen Strom direkt auf die zu beschichtende Fläche 1.
Eventuell eingeschlossene Luft entweicht nach oben um die Vorderkante der Deckleiste 261. Dieser Vorgang wird durch die Wirkung des Streichschenkels 3 unterstützt.
Mit Hilfe des Streichschenkels 3 wird gleichzeitig die aufgetragene Schicht 61 an die Fläche 1 gedrückt und deren Oberfläche geglättet.
Die Breite der Schicht 61 wird durch die Seitenwände 25 begrenzt. Die Seitenwände 25 bestehen aus schmalen Blechen und die sich an der Fläche 1 gleitend abstützen. Es ist dabei zweckmäßig, die Seitenwände 25 mindestens in Austragsrichtung A nach oben und zur Fläche 1 abzurunden oder mit einer Fase zu versehen.
Es ist zweckmäßig, die Seitenwände 25 an der Flachdüse 2 lösbar zu befestigen, um sie nach einem längeren Gebrauch wegen des Verschleißes auszutauschen.
Die Seitenwand 25 sollte in ihren Abmessungen so gestaltet sein, daß sie größer ist als die maximale Schichtdicke. Sie sollte auch bei maximal zurückgezogenem Streichschenkel 3 die Austrittsöffnung 20 und die Streichzone im Bereich des Streichschenkels 3 vollständig seitlich verschließen.
Die Gesamtanordnung der Auftragsvorrichtung ist in Figur 3 dargestellt. Dort ist, durch die Darstellung der jeweiligen Endlagen, schematisch die Bewegung der Auftragsvorrichtung 2 vom Boden bis zur Decke dargestellt.
Natürlich lassen sich auch Böden und Decken in gleicher oder ähnlicher Weise mit dieser Auftragsvorrichtung 2 beschichten.
Der Speicher 51 und die Pumpe, die vorzugsweise als Flügelzellenpumpe 52 ausgebildet ist, sind auf einem flachen Wagen 54 angeordnet, der auch die Stell- und Steuermittel für den Motor 520 der Flügelzellenpumpe 52 trägt. Über den Schlauch 53 fördert die Pumpe den Dickstoff 6 kontinuierlich in die Flachdüse 2. Die Bedienperson kann den im Griffbereich der Flachdüse 2 angeordneten Stelltaster 522 betätigen.
Die jeweilige Stellinformation wird über die Leitung 523 zum Steller 521 der Flügelzellenpumpe 52 übertragen. Auf diese Weise kann man den Mörtelstrom in Gang setzen oder unterbrechen, oder hinsichtlich seiner Förderleistung verändern.
In der Figur 4 ist die Flachdüse 2 nochmals in Seitenansicht dargestellt. Es ist die Absicht, aufzuzeigen, mit welchen technischen Mitteln man den Querschnitt der Flachdüse 2 so gestalten kann, daß sich der zugeführte Mörtel/Dickstoff 6 mit möglichst gleichbleibender Geschwindigkeit in der Flachdüse 2 verteilen kann und den Dickstoffstrom als gleichmäßige Schicht 61 auf die Gebäudeflächen 1 auftragen kann.
Die Figuren 5 und 6 zeigen zwei Ansichten einer abgewandelten Vorrichtung 7, bei der ein profilierter Streichschenkel 71 vorgesehen ist. Mit dieser Vorrichtung können auf ebene Flächen 1 Stuckprofile 62 aufgetragen werden. Der Streichschenkel 71 ist durchgehend profiliert. Für den Ausgleich von Druckdifferenzen, die durch die, auf das Volumen bezogene Differenzen zwischen der Fördergeschwindigkeit und der Auftragsgeschwindigkeit zurückzuführen sind, ist mindestens eine Druckentlastungsöffnung 76 vorgesehen. Man vermeidet so das Entstehen von Unregelmäßigkeiten in der Profilschicht 62.
Zur sicheren Führung dieser Auftragsvorrichtung entlang einer Schablone oder einem Lineal ist es zweckmäßig, ein Führungslineal 75 am Körper der Düse vorzusehen.
Damit man in der Lage ist, bei in sich geschlossenen Profilsträngen 62 den Anschluß herzustellen, empfiehlt es sich, an der Vorrichtung 7 gegenüber dem Streichschenkel 71 einen zurückziehbaren oder schwenkbaren Verschlußschieber 74, dem Führungen 741 an der Vorrichtung 7 zugeordnet sind, vorzusehen. Damit kann man den in sich geschlossenen Profilstrang 62 schließen und die Größe des "verlorenen Kopfes" weitgehend reduzieren.
Das Nacharbeiten dieses Bereiches kann man auf ein Minimum reduzieren. Für das winkelige Ansetzen von gleichartigen Profilsträngen kann man Profilflachdüsen oder Ansatzstücke dafür (nicht dargestellt) verwenden, deren Austrittsöffnung am Ende des Streichschenkels 71 zur Auftragsrichtung A geneigt ist.
Mit der beschriebenen Vorrichtung, insbesondere mit der Flachdüse 2 nach den Figuren 1, 2 und 4, kann man an sich bekannte Verfahren in vorteilhafter Weise modifizieren. So zeigt z. B. die Figur 7 das Auftragen einer Mörtelschicht 65 auf eine Fläche 1, die mit Polyurethanschaumplatten (PUR-Schaumplatten) belegt ist. Bei diesem Arbeitsverfahren soll neben dem Auftragen der Mörtelschicht 65 eine Verstärkung oder Armierung aus Gewebe 80 eingeführt werden.
Bei bisherigen Verfahren wurde zunächst das Gewebe auf die PUR-Schicht aufgeklebt und anschließend, nach dem Abbinden des Klebers der entsprechende Putz aufgetragen. Mit der vorliegenden Vorrichtung läßt sich der Vorgang vereinfachen. Das Gewebe 80 wird an der oberen Begrenzung dieser Fläche 1 mit einer Leiste 84 angeheftet und vor der Fläche 1 gespannt. Anschließend wird, von unten beginnend, mit der beschriebenen Vorrichtung 2 der Mörtel aufgetragen. Durch den fließenden, mit niedriger Geschwindigkeit aber mit angemessenem Druck ablaufenden Auftragsvorgang dringt der Dickstoff 6 durch die vorhandenen Löcher auch auf die Rückseite des Gewebes 80 und sorgt somit auch für die Verbindung zwischen Gewebe 80 und Fläche 1.
Sehr vorteilhaft läßt sich mit der Auftragsvorrichtung 2, 51, 52, 53 auch eine sogenannte Rabitzwand herstellen (Figur 8). Ein in einem Raum 82, 83 gespanntes Gewebe oder eine Gaze 81 wird beiderseits mit mindestens je einer Schicht 63,64 belegt. Beim Auftragen der ersten Schicht 64 dringt bei 641 Dickstoff durch die Öffnungen im Gewebe oder in der Gaze 81. Auf diesen Dickstoff 641 wird dann die zweite Schicht 63 aufgetragen. Die beiden Schichten 64 und 63 werden so miteinander, unter Einschluß der Gaze 81, stabil verbunden.
Die Herstellung verläuft durchweg kontrolliert bei geringstem Abfall. Dickstoffpartikel werden weder durchgeschleudert noch zurückgeworfen. Es wird vermieden, daß Teile der Dickstoffschicht 64, 65 durch Schwingungen des Gewebes oder der Gaze 81 abfallen und erneut aufgetragen werden müssen.
Die vorgeschlagene Vorrichtung eignet sich auch in hervorragender Weise für das Auftragen wärmedämmender Schichten 65 (Figur 9). Wärmedämmende Schichten 65 benötigen Luft oder Gas einschließende Hohlkörper - vorzugsweise Polyurethan-Schaumkugeln 66 (PUR-Schaumkugeln). Derartige Kugeln ließen sich mit dem bisher üblichen Verfahren, bei dem die Dickstoffe mittels Druck aufgespritzt wurden, nicht verwenden.
Beim Auftreffen auf die zu beschichtende Fläche sprangen sie wegen ihrer Elastizität zurück und stehen damit für die Bildung der Schicht nicht mehr zur Verfügung.
Andere der Kugeln platzten beim Auftreffen auf die Fläche. Bindemittel dringt in die Hohlräume ein und härtet dort aus. Die isolierende Wirkung trat nicht oder in nur sehr begrenztem Maße ein.
Aus diesen Gründen verwendete man zur Isolation von Gebäudewänden in der Regel vorgefertigte PUR-Schaumplatten, die man auf die Wände aufklebte und dann mit Gewebe verfestigte. Mit Hilfe einer zusätzlichen Mörtelschicht erzeugte man eine glatte Fläche, die gleichzeitig den PUR-Schaum vor mechanischer Beschädigung und/oder vor Wasser schützte.
Bei einem anderen Verfahren benutzte man sogenannten Schaumbeton. Durch besondere Zugaben zum flüssigen Beton regte man die Gasbildung an. Bei gleichzeitiger mechanischer Unterstützung entstand ein Schaum, der nach dem Aushärten ein niedriges spezifisches Gewicht und ein gutes Wärmedämmvermögen besaß. Nachteilig war jedoch, daß das auf diese Weise entstandene Gas für lebende Organismen im hohen Maße giftig war. Der Einsatz solcher Wärmedämmstoffe war daher nur auf sehr wenige Einsatzgebiete begrenzt.

Mit der vorliegenden Vorrichtung lassen sich in überraschender Weise Gemische aus PUR-Schaumkugeln, Zement als Bindemittel und Wasser als Reaktionselement herstellen und auf Gebäudeflächen auftragen.
Nach dem Aushärten dieser Schichten 65 sind die Oberflächen für die meisten Anwendungsfälle ausreichend hart und gegenüber dem Eindringen von Wasser geschützt. Die Wärmedämmung ist in vielen Fällen ausreichend. Bei besonders hohen Anforderungen an die Stabilität der Oberfläche der Schicht kann eine zusätzliche Mörtelschicht aufgetragen werden, der man unter Umständen sehr kleine PUR-Schaumkugeln zumischen kann.

Aufstellung der verwendeten Bezugszeichen
- 1: Fläche/Gebäudewand
- 2: Flachdüse
- 20: Austrittsöffnung
- 21, 22, 23, 24: Einzelflachdüsen
- 25: Seitenwand
- 26: Deckwand
- 261: Deckleiste
- 262: Befestigungsleiste
- 27, 27', 27": Verschlußglied (Positionen)
- 271: Zapfen
- 272: Verschlußhebel
- 28: Verschlußglied
- 281: Zapfen
- 282: Verschlußhebel
- 29: Anschlußstutzen
- 3: Streichschenkel
- 31: Befestigungswinkel
- 32: Stell- und Befestigungsschraube
- 4: Verteiler
- 41: Verteilerabschnitt
- 42: Verteilerabschnitt
- 5: Dickstoffzuführung
- 51: Speicher
- 52: Flügelzellenpumpe
- 520: Motor
- 521: Steller
- 522: Stelltaster
- 523: Leitung
- 53: Schlauch
- 54: Wagen
- 6: Dickstoff
- 61: Dickstoffschicht
- 62: Profilschicht
- 63: Schicht
- 64: Schicht
- 65: Schicht
- 66: PUR-Schaumkugeln (Polyurethan-Schaumkugeln)
- 67: Bindemittel
- 7: Profilflachdüse
- 71: Streichschenkel, profiliert
- 72: Anschlußstutzen
- 73: Schlauch
- 74: Verschlußschieber
- 75: Lineal
- 76: Druckentlastungsöffnung
- 80: Gewebe
- 81: Gaze
- 82: Leiste
- 83: Leiste
- 84: Leiste/Rahmen
- A, A': Auftragsrichtung

## Patentansprüche

1. Vorrichtung zum Beschichten von Flächen an Gebäuden mittels aushärtbarer Dickstoffe, bestehend
• aus einem Anschluß für eine Dickstoffzuführung,
• aus einer Flachdüse zum Auftragen eines Dickstoffes,
• aus einem Streichschenkel der flächenhaft auf der Dickstoffschicht in der Ebene der Austrittsöffnung der Düsenanordnung aufliegt für das Ausgleichen der Oberfläche der aufgetragenen Dickstoffschicht,
• aus Seitenwänden zur Führung der Vorrichtung und zur Gewährleistung einer definiert breiten Dickstoffschicht
• aus einer Deckleiste zur Abdichtung an der Fläche
dadurch gekennzeichnet,
daß in der Flachdüse (2) der Streichschenkel (3), die zwei Seitenwände (25, 25') und die Deckleiste (261) in der Weise miteinander in Wirkverbindung stehen, indem
• der Streichschenkel (3) der Austrittsöffnung (20) der Flachdüse (2) unmittelbar benachbart sowie entgegengesetzt zur Auftragsrichtung (A) angeordnet ist,
• der Austrittsöffnung (20) der Flachdüse (2) die Deckleiste (261) sowie dem Streichschenkel (3) zwei Seitenwände (25, 25') zugeordnet sind, welche die Ebene der Streichfläche des Streichschenkels (3) etwa um die Höhe der aufzutragenden Dickstoffschicht (61) überragen,
• durch die Deckleiste (261), die zwei Seitenwände (25, 25'), die aufgetragene Dickstoffschicht (61), die Fläche (1) und dem Streichschenkel (3) und der Austrittsöffnung (20) der Flachdüse (2) ein geschlossenes Volumen ausgebildet wird, durch welches der mittels des Förderdrucks verdichtete Dickstoff(6) auf die Fläche (1) aufgetragen wird und daß die Flachdüse (2) an Flächen (1) beliebiger räumlicher Lage mit beliebiger Auftragsrichtung (A) betrieben werden kann.

2. Vorrichtung nach Anspruch 1, dadurch gekennzeichnet, daß die Deckleiste (261) elastisch ausgeführt ist.

3. Vorrichtung nach Anspruch 1, dadurch gekennzeichnet, daß durch die Steuerung der Verschlußglieder (27; 28) der Dickstoff (6) positionierbar und somit über den gesamten Innenraum kontinuierlich zu verteilen ist.

4. Vorrichtung nach einem der Ansprüche 1 bis 3, dadurch gekennzeichnet,
daß die Dickstoffzurührung (5) der Flachdüse (2) in bekannter Weise über einen flexiblen Schlauch (53) mit einer Flügelzellenpumpe (52) mit einem Speicher (51) für den Dickstoff (6) verbunden ist.

5. Vorrichtung nach einem der Ansprüche 1 bis 4, dadurch gekennzeichnet,
daß der Flachdüse (2) Griffflächen zugeordnet sind, in deren Bereich mindestens ein Stelltaster (522) für die Schaltung und Drehzahlstellung des Motors (520) der Flügelzellenpumpe (52) angeordnet ist.

6. Vorrichtung nach einem der Ansprüche 1 bis 5, dadurch gekennzeichnet,
daß der Streichschenkel (3) an der unteren Begrenzungsfläche der Flachdüse (2) insgesamt parallel gegenüber der zu beschichtenden Fläche (1) verstellbar befestigt ist.

7. Vorrichtung nach einem der Ansprüche 1 bis 6, dadurch gekennzeichnet,
daß der Streichschenkel (3) quer zur Arbeitsrichtung (A) profiliert ausgeführt ist.

8. Vorrichtung nach einem der Ansprüche 1 bis 7, dadurch gekennzeichnet,
daß im Bereich des Streichschenkels (3) an der der Fläche (1) abgewandten Seite Druckentlastungsöffnungen (76) angeordnet sind.

9. Verfahren zur Beschichtung von vorzugsweise mit Schaumplatten belegten Gebäudeflächen unter Einfügung eines Verstärkungsgewebes, unter Verwendung einer Beschichtungsvorrichtung nach einem der Ansprüche 1 bis 8, dadurch gekennzeichnet,
daß das Verstärkungsgewebe (80, 81)
- vor der zu beschichtenden Fläche (1) aufgehangen,
- am unteren Ende in gespannter Position fixiert wird und
- mit der Beschichtungsvorrichtung von unten nach oben gleitend, gegen die Gebäudefläche (1) gedrückt, und dabei beschichtet wird wobei
- das Gewebe (80, 81) durch die das Gewebe (80, 81) durchdringende Dickstoffschicht (65) an der Fläche (1) fixiert wird.

10. Verfahren zur Herstellung von Rabitzwänden aus beschichtetem Gewebe oder Gitter unter Verwendung einer Beschichtungsvorrichtung nach einem der Ansprüche 1 bis 8,
dadurch gekennzeichnet,
daß das in einem Rahmen (82, 83) gespannte Gewebe (81) nacheinander auf beiden Seiten, mittels Beschichtungsvorrichtung mit mindestens einer Dickstoffschicht (63, 64) belegt wird.

11. Verfahren zur Herstellung von Werkstücken mit reliefartiger Oberfläche unter Verwendung einer Beschichtungsvorrichtung nach einem der Ansprüche 1 bis 8, dadurch gekennzeichnet,
daß das in einem Rahmen gespannte, plastisch verformbare Gewebe oder Gitter mittels Beschichtungsvorrichtung einseitig beschichtet wird, anschließend umgeformt und aushärtend in der neuen Form gehalten wird.

12. Verfahren zum Auftragen einer warmedämmenden Schicht auf Gebäudeflächen unter Verwendung einer Beschichtungsvorrichtung nach einem der Ansprüche 1 bis 8, dadurch gekennzeichnet,
daß ein Gemisch aus PUR-Schaumkugeln (66), Bindemitteln (67) - vorzugsweise Zement - und Wasser mittels Beschichtungsvorrichtung schichtförmig aufgetragen und geglättet wird.

13. Verfahren zum Auftragen einer wärmedämmenden Schicht auf Gebäudeflächen unter Verwendung einer Beschichtungvorrichtung nach Anspruch 12, dadurch gekennzeichnet,
daß nach dem mindestens teilweisen Aushärten dieser Schicht aus PUR-Schaumkugeln (66) und Bindemittel (67) eine Dickstoffschicht (61) aufgetragen wird.

## Claims

1. Device for coating surfaces of buildings using curable pulp, consisting of
• a connection for a pulp feed,
• a flat nozzle for applying the pulp,
• a brush blade which lies flat on the pulp coating at the level of the discharge point of the nozzle arrangement for levelling the surface of the applied pulp coating,
• side walls for guiding the device and for guaranteeing a defined width of pulp coating,
• a cover bar for compacting the surface
characterised by the fact that
in the flat nozzle (2) the brush blade (3), the two side walls (25, 25') and the cover bar (261) are in operative connection with one another, whereby
• the brush blade (3) is located directly alongside the discharge point (20) of the flat nozzle (2) against the direction of application (A),
• the cover bar (261) is assigned to the discharge point (20) of the flat nozzle (2) and the two side walls (25, 25') are assigned to the brush blade (3), the side walls protruding above the level of the brushing surface of the brush blade (3) by around the height of the coating thickness (61),
• the cover bar (261), the two side walls (25, 25'), the applied pulp coating (61), the coated surface (1) and the brush blade (3) and the discharge point (20) of the flat nozzle (2) form a closed volume, by means of which the pressure-fed, compressed pulp (6) is applied to the surface (1)
and characterised by the fact that the flat nozzle (2) can be operated on any angle of building surface (1) in any direction of application (A).

2. Device in accordance with Claim 1, characterised by the fact that the cover bar (261) is elastic.

3. Device in accordance with Claim 1, characterised by the fact that the coupler link (27; 28) control makes it possible to position the continuous distribution of the pulp (6), ensuring that it is distributed across the entire inner area.

4. Device in accordance with one of Claims 1 to 3, characterised by the fact that the pulp feed (5) of the flat nozzle (2) is connected in the usual way via a flexible tube (53) with a cell pump (52) with a store (51) for the pulp (6).

5. Device in accordance one of Claims 1 to 4, characterised by the fact that the flat nozzle (2) is assigned grip surfaces, in which at least one adjustment pushbutton (522) for switching the motor (520) of the cell pump (52) on and off and for setting its speed is included.

6. Device in accordance with one of Claims 1 to 5, characterised by the fact that the brush blade (3) is attached in an adjustable manner to the bottom surface of the flat nozzle (2) parallel to the surface which is to be coated (1).

7. Device in accordance with one of Claims 1 to 6, characterised by the fact that the brush blade (3) is profiled and is positioned at right angles to the direction of work (A).

8. Device in accordance with one of Claims 1 to 7, characterised by the fact that pressure relief apertures (76) are assigned in the area of the brush blade (3) on the side facing away from the surface to be coated (1).

9. Method for coating building surfaces, to which foam sheets have preferably been applied, by adding reinforcing fabric and using a coating device in accordance with one of Claims 1 to 8, characterised by the fact that
the reinforcing fabric (80, 81)
- is hung in front of the surface which is to be coated (1),
- is stretched and fixed in place at the lower edge and
- is pressed against the building surface (1) as the coating device glides from bottom to top and thus coated,
whereby
- the fabric (80, 81) is fixed to the surface (1) by the pulp coating (65) which is forced through the fabric (80, 81).

10. Method for producing Rabitz walls from coated fabric or mesh using a coating device in accordance with one of Claims 1 to 8, characterised by the fact that
the fabric (81) which is stretched in a frame (82, 83) is coated on each side in turn with at least one pulp coating (63, 64) using the coating device.

11. Method for producing work with relief-type surfaces using a coating device in accordance with one of Claims 1 to 8, characterised by the fact that
the malleable fabric or mesh is stretched in a frame and coated on one side using the coating device, before being reshaped and held in the new form to cure.

12. Method for applying a heat-insulating coating to building surfaces using a coating device in accordance with one of Claims 1 to 8, characterised by the fact that
a mix of polyurethane foam beads (66), bonding agents (67) - preferably cement - and water is applied in layers using the coating device and levelled out.

13. Method for applying a heat-insulating coating to building surfaces using a coating device in accordance with Claim 12, characterised by the fact that
once this coating of polyurethane foam beads (66) and bonding agent (67) has at least partially cured, a coating of pulp (61) is applied.

## Revendications

1. Dispositif destiné à enduire des surfaces de bâtiments au moyen de matériaux épais susceptibles de durcir, se composant
• d'un branchement pour une alimentation en matériau épais,
• d'une buse plate destinée à appliquer un matériau épais,
• d'une traverse à enduire reposant, en adhérant à la surface, sur la couche de matériau épais dans le plan de l'orifice de sortie de la disposition de buse pour l'égalisation de la surface de la couche de matériau épais appliquée,
• de parois latérales destinées à guider le dispositif et à garantir une large couche de matériau épais de façon définie,
• d'une baguette de couverture destinée à rendre la surface étanche,
**caractérisé par le fait**
que la traverse à enduire (3), les deux parois latérales (25,25') et la baguette de couverture (261) sont reliées les unes aux autres dans la buse plate (2) de façon efficace tandis que
• la traverse à enduire (3) est disposée de façon directement adjacente à l'orifice de sortie (20) de la buse plate (2) ainsi qu'à l'opposé du sens d'application (A),
• la baguette de couverture (261) est associée à l'orifice de sortie (20) de la buse plate (2) et deux parois latérales (25, 25') sont également associées à la traverse à enduire (3), parois dépassant le plan de la surface à enduire de la traverse à enduire (3) d'environ la hauteur de la couche de matériau consistant (61) à appliquer,
• un volume fermé est formé par la baguette de couverture (261), les deux parois latérales (25,25'), la couche de matériau épais (61) appliquée, la surface (1) et la traverse à enduire (3) conjointement avec l'orifice de sortie (20) de la buse plate (2), volume à travers lequel le matériau épais (6) comprimé au moyen de la pression de refoulement est appliqué sur la surface (1), et que la buse plate (2) peut être utilisée pour des surfaces (1) situées au choix et avec un sens d'application (A) au choix.

2. Dispositif selon la revendication 1, **caractérisé par le fait que** la baguette de couverture (261) est exécutée de façon élastique.

3. Dispositif selon la revendication 1, **caractérisé par le fait que** le matériau consistant (6) peut être répandu par la commande des membres obturateurs (27;28) de façon susceptible à être positionné et, ainsi, de façon continue sur tout l'espace intérieur.

4. Dispositif selon l'une des revendications 1 à 3, **caractérisé par le fait que** l'alimentation en matériau épais (5) de la buse plate (2) est reliée de façon connue par l'intermédiaire d'un tuyau flexible (53) à une pompe à cellules semi-rotative (52) à un réservoir (51) pour le matériau épais (6).

5. Dispositif selon l'une des revendications 1 à 4, **caractérisé par le fait que** des surfaces de prise sont associées à la buse plate (2), surfaces dans le domaine desquelles au moins un bouton de commande (522) est disposé pour la mise en marche et le réglage de la vitesse du moteur (520) de la pompe à cellules semi-rotative (52).

6. Dispositif selon l'une des revendications 1 à 5, **caractérisé par le fait que** la traverse à enduire (3) est fixée, de façon susceptible à être déplacée dans sa totalité parallèlement à la surface à enduire (1), à la périphérie inférieure de la buse plate (2).

7. Dispositif selon l'une des revendications 1 à 6, **caractérisé par le fait que** la traverse à enduire (3) est développée en profilé diagonalement par rapport au sens du travail (A).

8. Dispositif selon l'une des revendications 1 à 7, **caractérisé par le fait que** des ouvertures de décharge de pression (76) sont disposées dans le domaine de la traverse à enduire (3) du côté opposé à la surface (1).

9. Méthode destinée à enduire des surfaces de bâtiments recouvertes de préférence de panneaux de mousse en insérant un tissu de renforcement en utilisant un dispositif à enduire selon l'une des revendications 1 à 8, **caractérisée par le fait que** le tissu de renforcement (80,81)
- est pendu devant la surface à enduire (1),
- est fixé en position tendue à l'extrémité inférieure et
- est pressé avec le dispositif à enduire de bas en haut en glissant contre la surface du bâtiment (1) en y étant enduit,
- le tissu (80,81) étant fixé à la surface (1) par la couche de matériau consistant (65) pénétrant le tissu (80,81).

10. Méthode destinée à fabriquer des murs à enduit sur treillis métallique en tissu ou en grillage enduit en utilisant un dispositif à enduire selon l'une des revendications 1 à 8, **caractérisée par le fait**
que le tissu (81) tendu dans un cadre (82,83) est garni successivement des deux côtés d'au moins une couche de matériau épais (63,64) au moyen du dispositif à enduire.

11. Méthode destinée à fabriquer des pièces à usiner ayant une surface en relief en utilisant un dispositif à enduire selon l'une des revendications 1 à 8, **caractérisée par le fait**
que le tissu ou le grillage susceptible d'être déformé souplement et tendu dans un cadre est enduit d'un seul côté au moyen du dispositif à enduire, qu'il prend finalement une autre forme et garde sa nouvelle forme en durcissant.

12. Méthode destinée à appliquer une couche isolant de la chaleur sur des surfaces de bâtiments en utilisant un dispositif à enduire selon l'une des revendications 1 à 8, **caractérisée par le fait**
qu'un mélange de billes de mousse de polyuréthane (66), de liants (67) - de préférence de ciment - et d'eau est appliqué en couches et lissé au moyen du dispositif à enduire.

13. Méthode destinée à appliquer une couche isolant de la chaleur sur des surfaces de bâtiments en utilisant un dispositif à enduire selon la revendication 12, **caractérisée par le fait**
qu'une couche de matériau épais (61) est appliquée après que cette couche de billes de mousse de polyuréthane (66) et de liant (67)se soit durcie au moins en partie.
